# FASCICULE DE BREVET EUROPEEN

(11) **EP 2 899 597 B1**
(45) Date de publication et mention de la délivrance du brevet: **22.06.2016**
(21) Numéro de dépôt: 14152378.7
(22) Date de dépôt: 24.01.2014
(51) Int. Cl.: G04B 19/14, G04B 37/00

(54) **Dispositif de fixation d'un cadran de pièce d'horlogerie**
Vorrichtung zur Befestigung des Zifferblatts einer Uhr
Device for attaching a timepiece dial

(43) Date de publication de la demande: 29.07.2015
(73) Titulaire: The Swatch Group Management Services AG, 2502 Biel/Bienne (CH)
(72) Inventeur: Tschumi, Philipp, 4523 Niederwil (CH)
(74) Mandataire: Supper, Marc

(56) Documents cités:
- FR-A- 1 038 556
- FR-A- 1 107 415
- JP-A- 2003 043 166
- JP-U- S5 370 252
- JP-U- S51 112 568
- JP-U- S54 109 576

## Description

### Domaine technique de l'invention

La présente invention concerne le domaine des pièces d'horlogerie et, plus particulièrement, un dispositif de fixation d'un cadran de pièce d'horlogerie.

### Arrière-plan technique de l'invention

Il est connu, dans le domaine des montres, d'utiliser des cadrans dans la surface inférieure, c'est-à-dire du côté mouvement desquels sont usinés des trous dans lesquels sont enchâssés des pieds métalliques. Ces pieds métalliques servent notamment à maintenir en place les cadrans par rapport au mouvement de la montre lors de l'assemblage de cette dernière. Un tel état de la technique est par exemple divulgué dans le document EP 0 465 988.

La réalisation de tels cadrans implique des opérations d'usinage relativement complexes, les cadrans devant être percés plusieurs fois avec précision avant montage des pieds métalliques. Par ailleurs, l'utilisation de tels cadrans dans les montres squelettes se révèle peu esthétique.

D'autres dispositifs de maintien d'un cadran de montre existent et permettent de pallier au moins en partie les inconvénients mentionnés ci-dessus.

Le document US 857 516 par exemple divulgue, selon un mode particulier de réalisation, une monture de forme polygonale dans laquelle le cadran est inséré en force, sous l'effet de quoi la monture se déforme et ses arrêtes viennent maintenir en place le cadran. L'ensemble formé par le cadran et la monture est ensuite disposé au-dessus du mouvement qui comprend une paroi circulaire saillante pour l'assemblage par emboîtement de l'ensemble cadran/monture.

Un tel dispositif de maintien du cadran sur le mouvement de la montre se révèle toutefois peu fiable dans le temps. En effet, le cadran est maintenu en place uniquement par le biais de forces de friction, de sorte que des chocs appliqués à la montre peuvent provoquer un déplacement du cadran par rapport à sa position de référence.

Le dispositif décrit dans le document US 5,966,344 permet de remédier à un tel inconvénient. Selon un premier mode de réalisation décrit dans ce document, une monture circulaire, fixée sur le mouvement, comprend sur sa périphérie des évidements destinés à recevoir en force des parties correspondantes du cadran. Le montage en force du cadran garantit que celui-ci ne peut se déplacer, même sous l'effet de chocs. Un tel mode de réalisation se révèle cependant peu esthétique dans le cas des montres squelettes, un jour étant en effet visible entre le cadran et la monture. Selon un autre mode de réalisation divulgué par le document US 5,966,344, le mouvement de la montre comprend plusieurs trous ménagés à sa périphérie, les trous étant destinés à coopérer avec des pieds solidaires du cadran. Un tel dispositif implique également des opérations d'usinage complexes, le mouvement devant être percé et les pieds du cadran devant être faits d'une pièce avec le cadran.

Le document JP S54109576 divulgue une montre délimitée par une boîte formée d'un fond et d'une carrure, un mouvement d'horlogerie étant disposé dans un cercle d'encageage logé dans la boîte de montre, la montre comprenant également un cadran disposé sur le dessus du cercle d'encageage et maintenu au moyen d'un anneau de fixation, l'anneau de fixation présentant une section droite en forme de S, une branche supérieure de l'anneau de fixation étant en appui sur le cadran et une branche inférieure de l'anneau de fixation étant en appui sur le cercle d'encageage. Le dispositif décrit dans ce document comprend un jeu au dessus de la branche inférieure de l'anneau de fixation, la carrure ne pince pas l'anneau de fixation, et si c'était le cas, alors un jeu entre la branche supérieure et le cadran serait créé.

### Résumé de l'invention

La présente invention a notamment pour but de pallier les différents inconvénients des dispositifs connus de l'art antérieur.

Plus précisément, un objectif de l'invention est de procurer un dispositif de fixation du cadran sur le mouvement qui soit simple à mettre en oeuvre et qui garantisse un bon maintien du cadran.

L'invention a également pour objectif de fournir un dispositif de fixation du cadran sur le mouvement qui soit robuste et peu coûteux.

Ces objectifs, ainsi que d'autres qui apparaîtront plus clairement par la suite, sont atteints selon l'invention à l'aide d'une montre délimitée par une boîte formée d'un fond et d'une carrure, un mouvement étant disposé dans un cercle d'encageage logé dans la boîte de montre, la montre comprenant également un cadran disposé sur le dessus du cercle d'encageage et maintenu au moyen d'un anneau de fixation.

Selon l'invention, l'anneau de fixation présente une section droite en forme de « S », une branche supérieure du « S » étant en appui sur le cadran et une branche inférieure du « S » étant en appui sur le cercle d'encageage, la branche inférieure du « S » étant pincée entre la carrure et le cercle d'encageage, de façon à enserrer le cadran entre la branche supérieure du « S » et le cercle d'encageage.

Selon des caractéristiques complémentaires de l'invention, prises seules ou en combinaison :
- le cercle d'encageage comprend un épaulement périphérique extérieur sur lequel la branche inférieure du « S » prend appui ;
- la carrure comprend une surface complémentaire de l'épaulement périphérique extérieur du cercle d'encageage, la branche inférieure du « S » étant pincée entre l'épaulement périphérique extérieur du cercle d'encageage et la surface complémentaire de la carrure lors du montage de la montre ;
- le cercle d'encageage comprend un rebord périphérique sur lequel le cadran prend appui ;
- la carrure comprend une rainure périphérique dans laquelle est logée la branche supérieure du « S » ;
- des moyens de positionnement du cadran sur le cercle d'encageage sont prévus ;
- les moyens de positionnement comprennent un ergot positionné sur le cercle d'encageage et une encoche ménagée dans le cadran, l'ergot venant se loger dans l'encoche de façon à bloquer la position radiale du cadran ;
- l'anneau de fixation est réalisé d'un seul tenant dans un matériau métallique.

L'invention concerne également une montre comprenant un cadran transparent ou semi-transparent.

### Brève description des figures

D'autres caractéristiques et avantages de l'invention apparaîtront plus clairement à la lecture de la description détaillée qui suit d'un exemple de réalisation de l'invention, cet exemple étant donné à titre purement illustratif et non limitatif seulement, en liaison avec le dessin annexé sur lequel :
- la figure 1 est une vue en coupe d'une montre comprenant un dispositif de fixation d'un cadran conforme à l'invention, et
- la figure 2 est une vue éclatée d'une montre recevant le dispositif de maintien du cadran conforme à l'invention.

### Description détaillée de l'invention

Désignée dans son ensemble par la référence numérique générale 1, la boîte de montre représentée à la figure 1 est délimitée par un fond 2 fixé par tout moyen approprié sur une carrure 4. Un mouvement d'horlogerie 6 est disposé dans un cercle d'encageage 8 logé dans la boîte de montre 1. Pour son positionnement axial, le mouvement d'horlogerie 6 comprend une collerette 10 qui prend appui sur un épaulement périphérique intérieur 12 du cercle d'encageage 8. La montre comprend également un cadran 14 disposé sur le dessus du cercle d'encageage 8 et maintenu au moyen d'un anneau de fixation 16 comme décrit plus en détail ci-après. Enfin, la boîte de montre 1 est fermée par le haut par une glace 18 fixée sur la carrure 4 avec interposition d'un joint d'étanchéité 20.

Un orifice traversant 22 percé à travers le cercle d'encageage 8 est destiné à recevoir (voir figure 2) une tige 24 d'une couronne de mise à l'heure 26, ce qui permet d'assurer simultanément le positionnement axial et radial du mouvement d'horlogerie 6 à l'intérieur du cercle d'encageage 8.

Selon une caractéristique de l'invention, le cercle d'encageage 8 est surmonté d'un rebord périphérique 28 sur lequel le cadran 14 prend appui. Comme on peut l'observer sur la figure 1, l'anneau de fixation 16, réalisé d'une pièce par exemple en métal, présente une section droite en forme de « S » formée d'une branche supérieure 16a et d'une branche inférieure 16c reliées entre elles par une branche intermédiaire 16b. La branche supérieure 16a de l'anneau de fixation 16 vient en appui sur tout ou partie de la périphérie du cadran 14, tandis que la branche inférieure 16c de l'anneau de fixation 16 vient en appui sur le cercle d'encageage 8. Plus précisément, le cercle d'encageage 8 comprend dans sa partie médiane un épaulement périphérique extérieur 30 sur lequel la branche inférieure 16c de l'anneau de fixation 16 prend appui. Enfin, la branche intermédiaire 16b de l'anneau de fixation 16 épouse les bords respectifs du cercle d'encageage 8 et du cadran 14, ce qui permet le centrage du cadran 14 par rapport au cercle d'encageage 8. Le diamètre intérieur de l'anneau de fixation 16 est réalisé avec un faible jeu par rapport au diamètre extérieur du cercle d'encageage 8, de façon que l'anneau de fixation 16 puisse s'emboîter sur le cercle d'encageage 8.

Selon une autre caractéristique de l'invention, la carrure 4 comprend intérieurement une surface 32 complémentaire de l'épaulement périphérique extérieur 30 du cercle d'encageage 8, la branche inférieure 16c de l'anneau de fixation 16 étant pincée entre l'épaulement périphérique extérieur 30 du cercle d'encageage 8 et la surface complémentaire 32 de la carrure 4 lors du montage de la montre. Sous l'effet de ce pincement, la branche supérieure 16a de l'anneau de fixation 16 plaque le cadran 14 contre le rebord périphérique 28 du cercle d'encageage 8, garantissant le parfait maintien du cadran 14. Pour que cela soit possible, la hauteur de la branche intermédiaire 16b de l'anneau de fixation 16 est légèrement inférieure à la somme des épaisseurs du cadran 14 et du rebord périphérique 28 du cercle d'encageage 8.

On notera que la carrure 4 comprend intérieurement une rainure périphérique 34 qui forme un dégagement dans lequel est logée avec jeu la branche supérieure 16a de l'anneau de fixation 16 et qui est délimitée par un bord extérieur 36 prenant appui sur le cadran 14. La largeur de la rainure périphérique 34 est légèrement supérieure à celle de la branche supérieure 16a de l'anneau de fixation 16 de façon à faciliter l'assemblage. On veille cependant à ce que le bord extérieur 36 de la rainure périphérique 34 soit aussi mince que possible de façon à maximiser la surface visible du cadran 14.

Deux rainures circulaires complémentaires 38a et 38b sont ménagées respectivement à la base de la carrure 4 et du cercle d'encageage 8. Lorsque le cercle d'encageage 8 à l'intérieur duquel est logé le mouvement d'horlogerie 6 est introduit dans la boîte de montre 1, la réunion des deux rainures circulaires 38a et 38b forme une gorge dans laquelle est placé un joint d'étanchéité 40. Lorsque le fond 2 est fixé, par exemple par vissage, sur la carrure 4, le joint d'étanchéité 40 se comprime et se déforme et exerce sur le cercle d'encageage 8 une poussée verticale dirigée vers le haut. Sous l'effet de cette poussée, l'épaulement périphérique extérieur 30 du cercle d'encageage 8 presse la branche inférieure 16c de l'anneau de fixation 16 contre la surface complémentaire 32 de la carrure 4. Sous l'effet de ce pincement, la branche supérieure 16a de l'anneau de fixation 16 plaque le cadran 14 contre le rebord périphérique 28 du cercle d'encageage 8.

Lors de l'assemblage de la boîte de montre 1, le mouvement d'horlogerie 6 est introduit par le haut dans le cercle d'encageage 8, après quoi le cadran 14 et l'anneau de fixation 16 sont posés sur le dessus du cercle d'encageage 8. L'ensemble résultant est ensuite glissé depuis le fond 2 dans le volume intérieur de la boîte de montre 1. Finalement, le fond 2 est fixé sur la carrure 4 de la montre.

Un tel montage assure ainsi une fixation du cadran 14 de manière simple et efficace sans avoir à utiliser de pieds de cadran.

Un tel montage est donc particulièrement intéressant pour les montres présentant un cadran transparent ou semi-transparent. Bien entendu, ce montage peut également être utilisé avec des montres présentant un cadran opaque.

Selon une variante de réalisation de l'invention illustrée sur la figure 2, la boîte de montre 1 comprend des moyens de positionnement radial du cadran 14 relativement au cercle d'encageage 8. Ces moyens de positionnement peuvent comprendre, par exemple, un ergot de guidage 42 positionné sur le cercle d'encageage 8 et une encoche 42 ménagée dans le cadran 14, l'ergot de guidage 40 étant destiné à pénétrer dans l'encoche 44 de façon à assurer le positionnement angulaire du cadran 14. Bien entendu, tout autre moyen de positionnement connu de l'homme du métier peut convenir pour le positionnement du cadran 14.

Il va de soi que la présente invention n'est pas limitée au mode de réalisation qui vient d'être décrit et que diverses modifications et variantes simples de l'invention peuvent être envisagées par l'homme du métier sans sortir du cadre de l'invention tel que défini par les revendications annexées. En particulier, selon une variante non représentée au dessin, le cercle d'encageage 8 est muni à intervalles de distance réguliers le long de sa base de lames élastiques qui exercent sur lui une force de rappel élastique verticale vers le haut. Sous l'effet de cette force, le cercle d'encageage 8 pince la branche inférieure 16c de l'anneau de fixation 16 contre la carrure 4. Un autre mode de fixation encore du cercle d'encageage 8 consiste à visser celui-ci sur le fond 2 de la boîte de montre 1.

## Revendications

1. Montre délimitée par une boîte (1) formée d'un fond (2) et d'une carrure (4), un mouvement d'horlogerie (6) étant disposé dans un cercle d'encageage (8) logé dans la boîte de montre (1), la montre comprenant également un cadran (14) disposé sur le dessus du cercle d'encageage (8) et maintenu au moyen d'un anneau de fixation (16), **caractérisée en ce que** l'anneau de fixation (16) présente une section droite en forme de « S », une branche supérieure (16a) de l'anneau de fixation (16) étant en appui sur le cadran (14) et une branche inférieure (16c) de l'anneau de fixation (16) étant en appui sur le cercle d'encageage (8), la branche inférieure (16c) de l'anneau de fixation (16) étant pincée entre la carrure (4) et le cercle d'encageage (8), de façon à enserrer le cadran (14) entre la branche supérieure (16a) de l'anneau de fixation (16) et le cercle d'encageage (8).

2. Montre selon la revendication 1, **caractérisée en ce que** le cercle d'encageage (8) comprend un rebord périphérique (28) sur lequel le cadran (14) prend appui.

3. Montre selon la revendication 2, **caractérisée en ce que** la branche supérieure (16a) et la branche inférieure (16c) de l'anneau de fixation (16) sont reliées entre elles par une branche intermédiaire (16b) dont la hauteur est inférieure à la somme des épaisseurs du cadran (14) et du rebord périphérique (28) du cercle d'encageage (8).

4. Montre selon l'une quelconque des revendications 1 à 3, **caractérisée en ce que** le cercle d'encageage (8) comprend un épaulement périphérique extérieur sur lequel la branche inférieure (16c) de l'anneau de fixation (16) prend appui.

5. Montre selon la revendication 4, **caractérisée en ce que** la carrure (4) comprend intérieurement une surface (32) complémentaire de l'épaulement périphérique extérieur (30) du cercle d'encageage (8), la branche inférieure (16c) de l'anneau de fixation (16) étant pincée entre l'épaulement périphérique extérieur (30) du cercle d'encageage (8) et la surface complémentaire (32) de la carrure (4).

6. Montre selon l'une quelconque des revendications 1 à 5, **caractérisée en ce que** la carrure (4) comprend intérieurement une rainure périphérique (34) qui forme un dégagement dans lequel est logée avec jeu la branche supérieure (16a) de l'anneau de fixation (16) et qui est délimitée par un bord extérieur (36) prenant appui sur le cadran (14).

7. Montre selon l'une quelconque des revendications 1 à 6, **caractérisée en ce que** deux rainures circulaires complémentaires (38a) et (38b) sont ménagées respectivement à la base de la carrure (4) et du cercle d'encageage (8) de façon que, lorsque le cercle d'encageage (8) à l'intérieur duquel est logé le mouvement d'horlogerie (6) est introduit dans la boîte de montre (1), la réunion des deux rainures circulaires (38a, 38b) forme une gorge dans laquelle est placé un joint d'étanchéité (38).

8. Montre selon l'une quelconque des revendications 1 à 7, **caractérisée en ce que** des moyens de positionnement du cadran (14) sur le cercle d'encageage 88) sont prévus.

9. Montre selon la revendication 8, **caractérisée en ce que** les moyens de positionnement comprennent un ergot de guidage (40) positionné sur le cercle d'encageage (8) et une encoche (42) ménagée dans le cadran (14), l'ergot de guidage (40) pénétrant dans l'encoche (42) de façon à assurer le positionnement angulaire du cadran (14).

10. Montre selon l'une quelconque des revendications 1 à 9, **caractérisée en ce que** l'anneau de fixation (16) est réalisé d'un seul tenant dans un matériau métallique.

11. Montre selon l'une quelconque des revendications 1 à 10, **caractérisée en ce que** le cadran (14) est transparent ou semi-transparent.

## Patentansprüche

1. Uhr, die durch ein Gehäuse (1) begrenzt ist, das durch einen Boden (2) und ein Gehäusemittelteil (4) gebildet ist, wobei ein Uhrwerk (6) in einem Einschlussreif (8) angeordnet ist, der in dem Uhrengehäuse (1) aufgenommen ist, wobei die Uhr außerdem ein Zifferblatt (14) umfasst, das über dem Einschlussreif (8) angeordnet ist und mittels eines Befestigungsrings (16) gehalten wird, **dadurch gekennzeichnet, dass** der Befestigungsring (16) einen Querschnitt in Form eines "S" aufweist, wobei sich ein oberer Schenkel (16a) des Befestigungsrings (16) auf dem Zifferblatt (14) abstützt und wobei sich ein unterer Schenkel (16c) des Befestigungsrings (16) auf dem Einschlussreif (8) abstützt, wobei der untere Schenkel (16c) des Befestigungsrings (16) zwischen das Gehäusemittelteil (4) und den Einschlussreif (8) in der Weise eingeklemmt ist, dass das Zifferblatt (14) zwischen den oberen Schenkel (16a) des Befestigungsrings (16) und den Einschlussreif (8) eingespannt ist.

2. Uhr nach Anspruch 1, **dadurch gekennzeichnet, dass** der Einschlussreif (8) einen Umfangsrand (28) aufweist, auf dem sich das Zifferblatt (14) abstützt.

3. Uhr nach Anspruch 2, **dadurch gekennzeichnet, dass** der obere Schenkel (16a) und der untere Schenkel (16c) des Befestigungsrings (16) durch einen Zwischenschenkel (16b) miteinander verbunden sind, dessen Höhe geringer als die Summe der Dicken des Zifferblatts (14) und des Umfangsrandes (28) des Einschlussreifes (8) ist.

4. Uhr nach einem der Ansprüche 1 bis 3, **dadurch gekennzeichnet, dass** der Einschlussreif (8) eine äußere Umfangsschulter umfasst, auf der sich der untere Schenkel (16c) des Befestigungsrings (16) abstützt.

5. Uhr nach Anspruch 4, **dadurch gekennzeichnet, dass** das Gehäusemittelteil (4) innen eine zu der äußeren Umfangsschulter (30) des Einschlussreifes (8) komplementäre Oberfläche (32) umfasst, wobei der untere Schenkel (16c) des Befestigungsrings (16) zwischen die äußere Umfangsschulter (30) des Einschlussreifs (8) und die komplementäre Oberfläche (32) des Gehäusemittelteils (4) eingeklemmt ist.

6. Uhr nach einem der Ansprüche 1 bis 5, **dadurch gekennzeichnet, dass** das Gehäusemittelteil (4) innen eine Umfangsnut (34) umfasst, die eine Aussparung bildet, in der der obere Schenkel (16a) des Befestigungsrings (16) mit Spiel aufgenommen ist und die durch einen äußeren Rand (36) begrenzt ist, der sich auf dem Zifferblatt (14) abstützt.

7. Uhr nach einem der Ansprüche 1 bis 6, **dadurch gekennzeichnet, dass** in der Basis des Gehäusemittelteils (4) und in dem Einschlussreif (8) zwei komplementäre kreisförmige Nute (38a) und (38b) ausgebildet sind, derart, dass die Vereinigung der zwei kreisförmigen Nuten (38a, 38b) dann, wenn der Einschlussreif (8), in dem das Uhrwerk (6) aufgenommen ist, in das Uhrengehäuse (1) eingeführt wird, eine Kehle bildet, in der eine Dichtung (38) angeordnet ist.

8. Uhr nach einem der Ansprüche 1 bis 7, **dadurch gekennzeichnet, dass** auf dem Einschlussreif (8) Mittel zum Positionieren des Zifferblatts (14) vorgesehen sind.

9. Uhr nach Anspruch 8, **dadurch gekennzeichnet, dass** die Positionierungsmittel einen Führungssporn (40) aufweisen, der auf dem Einschlussreif (8) positioniert ist, und eine Kerbe (42) aufweisen, die in dem Zifferblatt (14) ausgebildet ist, wobei der Führungssporn (40) in die Kerbe (42) in der Weise eindringt, dass die Winkelpositionierung des Zifferblatts (14) sichergestellt ist.

10. Uhr nach einem der Ansprüche 1 bis 9, **dadurch gekennzeichnet, dass** der Befestigungsring (16) einteilig aus einem Metallmaterial hergestellt ist.

11. Uhr nach einem der Ansprüche 1 bis 10, **dadurch gekennzeichnet, dass** das Zifferblatt (14) durchsichtig oder halbdurchsichtig ist.

## Claims

1. Watch delimited by a case (1) formed of a back cover (2) and of a middle part (4), a timepiece movement (6) being disposed in a casing ring (8) housed inside the watch case (1), the watch also including a dial (14) disposed on top of the casing ring (8) and held by means of a fixing ring (16), **characterized in that** the fixing ring (16) has an S-shaped cross-section, an upper branch (16a) of the fixing ring (16) being supported on the dial (14), and a lower branch (16c) of the fixing ring (16) being supported on the casing ring (8), the lower branch (16c) of the fixing ring (16) being clamped between the middle part (4) and the casing ring (8), so as to grip the dial (14) between the upper branch (16a) of the fixing ring (16) and the casing ring (8).

2. Watch according to claim 1, **characterized in that** the casing ring (8) includes a peripheral rim (28) on which the dial (14) is supported.

3. Watch according to claim 2, **characterized in that** the upper branch (16a) and the lower branch (16c) of the fixing ring (16) are connected to each other by an intermediate branch (16b) whose height is lower than the sum of the thicknesses of the dial (14) and of the peripheral rim (28) of the casing ring (8).

4. Watch according to any of claims 1 to 3, **characterized in that** the casing ring (8) includes an outer peripheral shoulder on which the lower branch (16c) of the fixing ring (16) is supported.

5. Watch according to claim 4, **characterized in that** the middle part (4) includes internally a surface (32) complementary to the outer peripheral shoulder (30) of the casing ring (8), the lower branch (16c) of the fixing ring (16) being clamped between the outer peripheral shoulder (30) of the casing ring (8) and the complementary surface (32) of the middle part (4).

6. Watch according to any of claims 1 to 5, **characterized in that** the middle part (4) includes internally a peripheral groove (34) which forms a recess which houses the upper branch (16a) of the fixing ring (16) with some play and which is delimited by an outer edge (36) supported on the dial (14).

7. Watch according to any of claims 1 to 6, **characterized in that** the two complementary circular grooves (38a, 38b) are arranged respectively at the base of the middle part (4) and of the casing ring (8) so that, when the casing ring (8), which houses the timepiece movement (6), is inserted into the watch case (1), the joining of the two circular grooves (38a, 38b) forms a groove in which a sealing gasket (38) is placed.

8. Watch according to any of claims 1 to 7, **characterized in that** means of positioning the dial (14) on the casing ring (8) are provided.

9. Watch according to claim 8, **characterized in that** the positioning means include a guide lug (40) positioned on the casing ring (8) and a notch (42) arranged in the dial (14), the guide lug (40) penetrating the notch (42) so as to ensure the angular positioning of the dial (14).

10. Watch according to any of claims 1 to 9, **characterized in that** the fixing ring (16) is made in one-piece in a metallic material.

11. Watch according to any of claims 1 to 10, **characterized in that** the dial (14) is transparent or semi-transparent.
